# EUROPÄISCHE PATENTSCHRIFT

(11) **EP 1 232 714 B1**
(45) Veröffentlichungstag und Bekanntmachung des Hinweises auf die Patenterteilung: **08.10.2003**
(21) Anmeldenummer: 02002928.6
(22) Anmeldetag: 09.02.2002
(51) Int. Cl.: A47K 10/04, D06F 57/12

(54) **Halter für Heimtextilien**
Towel rack
Porte-serviettes

(30) Priorität: 15.02.2001 DE 20102700 U; 14.08.2001 DE 20113512 U
(43) Veröffentlichungstag der Anmeldung: 21.08.2002
(73) Patentinhaber: ETS Dienstleistungs- und Handels GmbH, 6973 Höchst (AT)
(72) Erfinder: Preissler, Kurt, 88690 Uhldingen (DE); Zotter, Friedrich, 6973 Höchst (AT)

(56) Entgegenhaltungen:
- DE-U- 29 909 663
- US-A- 5 584 404

## Beschreibung

Die Erfindung betrifft einen Halter für Heimtextilien, der an Flächen beliebigen Untergrundes, z.B. Fliesen, Glas, glatten Kunststoffen, an Türen, Profilrahmen, Wänden oder Warmwasser-Heizkörpern unterschiedlicher Bauart angebracht werden kann und der mit einer oder mehreren Trageinrichtungen versehen ist, an oder in denen Kleidungsstücke, Hand- und Badetücher und ähnliche Heimtextilien aufgehängt werden können.

Im Handel sind Halter für Heimtextilien erhältlich, deren Befestigung so ausgebildet ist, dass er lediglich an einer vorbestimmten Fläche, Tür, Profilrahmen oder Wand angebracht werden kann.
Diesen Haltern für Heimtextilien haftet der Nachteil an, dass sie nur an einem einzigen Untergrund angebracht werden können und wenn sie zur Befestigung an einer Fläche vorgesehen sind, Löcher zu bohren und Dübel zu setzen sind. Die Befestigung an Glasflächen oder Kunststoffwänden von z.B. Duschkabinen ist deshalb nicht möglich. Dort, wo in Wände gebohrt werden kann, hat ihre Befestigungsart den Nachteil, dass für den Fall einer Entfernung hässliche Löcher, besonders in Fliesen, zurückbleiben.

Aus der Deutschen Offenlegungsschrift DE 100 05 135 ist ein beweglicher Handtuchhalter bekannt, der an einer Wand oder einem Heizkörper beweglich befestigt ist. Er besteht aus einer im Abstand zur Wand oder zum Heizkörper horizontal verlaufenden Haltestange, die mittels einem oder mehrerer Tragarme und entsprechenden Befestigungselementen an der Wand oder am Heizkörper fixiert ist. Dabei ist zwischen dem jeweiligen Tragarm und dem zugehörigen Befestigungselement ein Gelenk vorgesehen, welches die Bewegung der Haltestange ermöglicht. Darüber hinaus lässt es das selbsthemmende Verklemmen eines Handtuchs zwischen der Haltstange und der Wand oder dem Heizkörper zu.
Die am Befestigungselement vorgesehene Vorrichtung zur Anbindung an den Heizkörper soll als U-förmig ausgebildete Halteklammer ausgebildet sein, wobei die Halteklammer dem Eingreifen in die Löcher der oberen Abdeckung eines Heizkörpers und dem dortigen Verklemmen oder Verspannen dient.
Als weitere Lösung gibt diese Offenlegungsschrift an, dass die am Befestigungselement vorgesehene Vorrichtung zur Anbindung an den Heizkörper eine endseitige Abbiegung ist, die dem Hintergreifen einer am Heizkörper verklemmten Klammer dient
Der Ausführung dieses Handtuchhalters haftet der Nachteil an, dass er lediglich an Wänden und an Heizkörpern angebracht werden kann und dass, wenn er an Wänden befestigt werden soll, gebohrt und gedübelt werden muss, mit dem schon beschriebenen Nachteil zurückbleibender hässlicher Löcher für den Fall einer späteren Entfernung.

Aus der Europäischen Patentanmeldung EP 0 943 280 ist eine Universal-Handtuchhalte-Einrichtung für Radiatoren bekannt. Diese besteht aus einer Teleskopstange, an deren beiden Enden, sich spiegelbildlich gegenüberliegend, Halter angebracht sind, die sich an den Radiatorelementen abstützen. Die Halter sollen rechtwinklig zur Teleskopstange ausgerichtet sein. Im Inneren der Teleskopstange sind an den beiden Enden der Stangen Teile befestigt, die so angeordnet sind, dass sie ein Drücken/Ziehen der Halter gegen die Radiatorelemente erlauben. Diese Universal-Handtuchhalte-Einrichtung verspannt sich im montierten Zustand an den Rippen eines Radiatorheizkörpers oder den vertikalen Rohren eines Badheizkörpers oder an den beiden Außenflächen eines Flachheizkörpers. Der Nachteil dieser Universal-Handtuchhalte-Einrichtung besteht darin, dass sie lediglich an Warmwasser-Heizkörpern oder Bauteilen ähnlicher Formgestaltung angebracht werden kann. Mit Ausnahme bei der Verwendung an einem Radiator-Heizkörper ist diese Universal-Handtuchhalte-Einrichtung an den Außenflächen der Längserstreckung des Heizkörpers zu montieren und erstreckt sich damit, mittels der ausgleichenden Teleskopstange ausschließlich über die gesamte Länge des Heizkörpers. Sie benötigt zu ihrer Befestigung grundsätzlich zwei Halter, die zudem form- und kraftschlüssig mit den äußeren Enden der Teleskopstange verbunden sind. Die Halter erfordern weiterhin zu den je nach Heizkörpertyp zu den Heizkörperelementen hin gerichtete, speziell geformte Halter. Selbst bei Heizkörpern gleichen Typs, jedoch anderen Abmessungen der Heizkörperelemente gegen die sie verspannt werden sollen (Rippenabmessungen, Rohrdurchmesser usw.), sind andere Halter erforderlich. Der Austausch der Halter, um die Universal-Handtuchhalte-Einrichtung von einem Heizkörpertyp zu einem anderen zu montieren, bedarf eines Werkzeuges. Insbesondere wegen der erforderlichen Teleskopstange, die sowohl eine Längenänderung wie auch eine kraftschlüssige Verspannung sicherstellen muss, ist eine solche UniversalUniversal-Handtuchhalte-Einrichtung nur aufwendig und kostenintensiv herzustellen.

Aus dem Deutschen Gebrauchsmuster G 90 15 288.3 ist ein Universal-Heizkörper-Handtuchhalter bekannt, der an fast alle gängigen Heizkörper-Typen, auch nachträglich, montiert werden kann. Dazu wird vorgeschlagen, einen Universal-Heizkörper-Handtuchhalter aus Metall für ein- oder mehrlagige Fertigheizkörper, Radiatoren, Heizplatten usw. so auszugestalten, dass die Seitenholme des Universal-Heizkörper-Handtuchhalters zwischen dem Vorlaufanschluss und dem Heizkörperventil sowie zwischen dem Lüftungsanschluss und Luftstopfen des Heizkörpers montiert werden soll.
Einem solchen Universal-Heizkörper-Handtuchhalter haftet der Nachteil an, dass seine Längserstreckung mit der Längserstreckung des Heizkörpers übereinstimmen muss, bzw. diese soweit überragt, dass die Vor- und Rücklaufrohre umgriffen werden können.

Die Längserstreckung des Universal-Heizkörper-Handtuchhalters ist von einer Hauptabmessung des Heizkörpers, nämlich dessen Länge, abhängig.
Ein weiterer Nachteil dieses Universal-Heizkörper-Handtuchhalters besteht darin, dass er dann nicht zufriedenstellend benutzt werden kann, wenn sich die Vor- und Rücklaufrohre im Übergang in den Heizkörper sehr nahe dem Boden befinden.
Bei Heizkörpern, die mit einer Verkleidung, vornehmlich einer Frontverkleidung, versehen sind, Vor- und Zulaufrohre also abgedeckt sind, kann er nicht montiert werden. Ein solcher Universal-Heizkörper-Handtuchhalter lässt sich auch nicht beliebig von einem ersten Heizkörpertyp, z.B. einem Flachheizkörper, an einen anderen Typ, z.B. einen Badheizkörper montieren. Diese Notwendigkeit kann aber bei Modernisierungen der Heizeinrichtungen oder bei Umzug erforderlich sein.
Darüber hinaus erfordert dieser Universal-Heizkörper-Handtuchhalter dann mechanische Nacharbeiten, wenn bestimmte Befestigungsteile, z.B. der Distanzring, nicht verwendet werden können.
Auch lässt sich der Universal-Heizkörper-Handtuchhalter nicht an anderen Untergründen als Heizkörper anbringen.

Aus dem Deutschen Gebrauchsmuster G 86 19 524.7 ist ein Handtuchhalter, insbesondere Küchenhandtuchhalter, bekannt, der eine ein- oder zweiseitig gelagerte waagerechte Tragstange aufweist. Jede der beiden Stangenhalterungen weist eine vertikale Platte auf, an der federnde oder durch Schraubbolzen betätigte Klauen befestigt sind. Die Klauen hintergreifen die Verbindungsflansche oder die Rückwände der Heizkörper. Der Handtuchhalter soll an Rippen- oder Flachheizkörpern mit wenigen Handgriffen befestigt werden können.
Einem solchen Handtuchhalter haftet der Nachteil an, dass für unterschiedliche Typen von Heizkörpern jeweils anders ausgebildete Klauen erforderlich sind. Die federnden Klauen sind für rohrförmige Heizkörperelemente anzuwenden. Dabei müssen sie den Abmessungen der sie zu umgreifenden Teile weitestgehend entsprechen. Bei Badheizkörpern müssen sie den Profilen der vertikalen Rohre angepasst sein. Da die Klauen fest mit den vertikalen Platten verbunden sein müssen, sind für jede andere Art von Heizkörpern, bzw. der Abmessung des zu umgreifenden Heizkörperelementes dann andere Stangenhalterungen erforderlich, wenn der Handtuchhalter an einem anderen als dem ursprünglichen Heizkörpertyp angebracht werden soll.
Werden Stangenhalterungen eingesetzt, die mittels Schraubbolzen verspannbare Klauen aufweisen, wie dies z.B. für die Montage an Flachheizkörpern erforderlich ist, muss die Verspannung des Schraubbolzens durch Verwendung eines Werkzeuges geschehen. Eine Universalität ist dem Handtuchhalter nach dem G 86 19 524.7 allein wegen der erforderlichen unterschiedlichen Stangenhalterungen (federnde Klaue, Schraubbolzen) nicht zu eigen.

Aus der Europäischen Patentschrift EP 0 387 842 und dem Deutschen Gebrauchsmuster G 90 07 626.5 ist ein Handtuchhalter und Befestigungsvorrichtung zur Befestigung des Handtuchhalters an Röhrenheizkörpern bekannt. Die Befestigungsvorrichtung soll dabei so ausgestaltet sein, dass sie zum einen an einem Röhrenheizkörper angebracht werden und zum anderen an ihrem freien Ende ein hohles Tragstangenende aufnehmen kann. Zur Befestigung der Tragstange soll ein Stützteil auf einer Seite der Röhren anliegen und auf der anderen Seite ein Steckteil. Beide sind mittels eines Schraubbolzens gegen die Röhren verklemmt. Das Steckteil soll einen zylindrischen Anschlusszapfen aufweisen zur Aufnahme und Befestigung eines entsprechend hohl ausgebildeten Endes eines Bügels eines Handtuchhalters oder dergleichen. Das Steckteil soll außerdem ein Rückenteil aufweisen, dessen Durchmesser größer ist als der des Anschlusszapfens, wobei der Schraubbolzen fest mit dem Stützteil verbunden ist.
Dieser Handtuchhalter und seine Befestigungsvorrichtung weisen den Nachteil auf, dass zur Befestigung der Tragstange des Handtuchhalters immer zwei Befestigungsvorrichtungen erforderlich sind, je eine an jedem Ende der Tragstange, da sich die Tragstange sonst verdreht und nicht für den vorgeschlagenen Zweck verwendet werden kann.
Außerdem ist dieser Handtuchhalter und seine Befestigungsvorrichtung nur zur Anbringung an Röhrenheizkörpern vorgesehen. Ein weiterer Nachteil besteht darin, dass Werkzeuge zu seiner Befestigung benutzt werden müssen (Montage des Schraubbolzens und der Imbus-Madenschraube), dies besonders, wenn Spezialwerkzeuge erforderlich sind. Außerdem wird die Montage dadurch erschwert, dass die beiden Stützteile exakt lagegenau entsprechend der unveränderbaren Länge der Tragstange vormontiert sein müssen. Die erforderliche Benutzung von Werkzeugen beschränkt jedoch die Verwendung solcher Handtuchhalter auf handwerklich ausgebildete Benutzer.

Aus dem Deutschen Gebrauchsmuster G 297 18 898 ist eine auf den Rand eines plattenförmigen Heizkörpers oder dergleichen aufsteckbare Halterung, insbesondere für Hand- oder Badetücher bekannt. Diese Halterung soll zumindest zwei im Querschnitt U-förmige Halteklammern umfassen, die den Rand, bzw. die daran angrenzenden Seitenwandbereiche des Heizkörpers umgreifende, vorzugsweise klemmende, Schenkel bilden. Von einem der Schenkel soll ein Tragarm ausgehen, der eine Stützvorrichtung bildet oder trägt, wobei diese insbesondere eine horizontal im Abstand zum Heizkörper verlaufende Stange sein soll. Der andere Schenkel der Halteklammer weist zumindest einen axialen Einschnitt bestimmter Breite auf, der bis zum Steg des U-förmigen Querschnitts der Haltklammer reicht.
Die Halterung für Hand- oder Badetücher nach diesem Gebrauchsmuster kann nicht an beliebige Typen von Heizkörpern oder an anderen Untergründen angebracht werden. Auch geben die Halteklammern bei Rippen- oder Radiator-Heizkörpern und besonders bei röhrenförmigen Badheizkörpern nicht genügend Stabilität oder sind auf Grund ihrer Formgebung überhaupt nicht anzubringen.

Aus dem Deutschen Gebrauchsmuster G 87 04 635.0 ist ein Handtuchhalter bekannt, der aus einer waagerecht verlaufenden Tragstange besteht, die beidseitig mit Halteeinrichtungen versehen ist und parallel zu einer vertikal verlaufenden Fläche befestigt ist. Die Halteeinrichtungen sind als auf den oberen Rand randgeschweißter Plattenheizkörper aufsteckbare Halteklammern ausgebildet. Ein im Querschnitt etwa haarnadelförmiges Oberteil umfasst den Schweißrand des Plattenheizkörpers. Ein Unterteil weist im Anschluss an jedem Haarnadelschenkel einen zunächst dachförmig schräg nach unten und außen und anschließend nach unten flach und/oder oberflächengetreu zum Plattenheizkörper verlaufenden Klemmschenkel auf. Die Tragstange soll im Abstand von den äußeren Klemmschenkeln verlaufend mit deren Außenseite verbunden sein.
Der Handtuchhalter nach diesem Gebrauchsmuster weist den Nachteil auf, dass er nur für die Anbringung an Platten- oder Flachheizkörper geeignet ist, in diesen nur lose eingehängt und an diesem weder verklemmt noch verspannt werden kann.
Ein weiterer Nachteil besteht darin, dass er zwar zwei parallel und im Abstand zueinander verlaufende Tragstangen aufnehmen kann, diese müssen jedoch mehrfach abgewinkelt ausgeführt werden. Ein solche Ausführung ist teuer in der Herstellung.

Das Dokument DE-U-29909663 offenbart einen Halter für Heimtextilien der die Merkmale des Oberbegriffes des Anspruchs 1 aufweist.

Es ist Aufgabe der Erfindung, einen Halter für Heimtextilien zu schaffen, der universell an unterschiedlichen Untergründen befestigt werden kann, die Verwendung von in ihrer Form vielseitigen Trageinrichtungen gestattet, der ohne hässliche Löcher zu hinterlassen abgenommen und an anderem Untergrund wieder angebracht werden kann, der an Warmwasser-Heizkörper unterschiedlicher Typen anbring- und verspannbar ist, der mit nur einem Halteelement zur Aufnahme wenigstens einer Trageinrichtung ohne Hilfswerkzeuge einfach und stabil montiert werden kann, der unabhängig von den Hauptabmessungen eines Warmwasser-Heizkörpers an diesem angebracht werden kann, der bei Bedarf, z.B. Modernisierung oder Umzug, einfach zu demontieren und wieder zu montieren und kostengünstig und in großen Stückzahlen herstellbar ist.

Die Lösung der Aufgabe ergibt sich aus den kennzeichnenden Merkmalen der Patentansprüche 1 bis 3. Weitere vorteilhafte Ausgestaltungen ergeben sich aus den Unteransprüchen.

Wird nämlich eine Trageinrichtung, wie eine Tragstange, ein Tragring oder eine Hakentragstange, in eine Ausnehmung in der Oberfläche eines Halteelementes in Abstand zur Frontseite eines Untergrundes oder eines Warmwasser-Heizkörpers eingesetzt und besteht die Halteeinrichtung aus einem mit an den Innenseiten seiner Seitenwände mit Rastnasen versehenen Oberteil und einem mit an seinen Außenseiten seiner Seitenwände mit Rastnuten versehenen , mit dem Oberteil vertikal verspannbarem und mit einer Aussparung in seiner Rückwand versehenen Unterteil und weist das Oberteil eine sich nach hinten erstreckende mit Rasten versehene nasenförmige Verlängerung auf, genügt ein in Nuten der Seiten-Innenwände und in die Ausnehmung in der Rückwand des Unterteils eingesetztes Verbindungselement, um den Halter für Heimtextilien an beliebigen Untergründen oder Warmwasser-Heizkörpern stabil und an beliebiger Stelle des Untergrundes oder Warmwasser-Heizkörpers zu befestigen. Das Verbindungselement wird dabei zwischen der Aussparung in der Rückwand des Unterteils, in die das Verbindungselement partiell eingreift, und der nasenförmigen Verlängerung des Oberteils durch Verspannen des Oberteil mit dem Unterteil verklemmt.
Ist die Trageinrichtung als Tragstange ausgebildet, kann diese auch einseitig oder ungleichmäßig überstehend im Halteelement gelagert sein.

Insbesondere wenn das Unterteil des Halteelementes ein als Formteil ausgebildetes Befestigungsmittel aufnimmt, ist die Befestigung an einem Warmwasser-Heizkörper direkt realisiert. Dabei ist es von Vorteil, das Formteil in seiner einen Teilbereich des Warmwasser-Heizkörpers übergreifenden Kontur der Kontur dieses Teilbereichs des Warmwasser-Heizkörpers anzupassen.
Dabei ist es von Vorteil einen Teilabschnitt des Formteils zum Warmwasser-Heizkörper hin federnd auszubilden, so dass auch eine frontale Verspannung am Warmwasser-Heizkörper erfolgt.
Bei vorgesehener Verrastung der Seitenwände des Oberteils mit denen des Unterteil des Halteelementes ist der Halter für Heimtextilien stabil und sicher an Warmwasser-Heizkörpern, wie Einzelplatten-Flacbheizkörpern oder Mehrfachplatten-FIachheizkörpern jeweils mit und ohne Abdeckung zu befestigen.
Um den Halter für Heimtextilien an Rippen- oder Badheizkörpern oder anderen Untergründen zu befestigen, ist ein mit einem Befestigungsmittel versehenes Verbindungselement so eingesetzt, dass es sich gegen die Frontseite des Warmwasser-Heizkörpers abstützt und mit Hilfe des auf der Rückseite des Warmwasser-Heizkörpers angeordneten Gegenhalters am Warmwasser-Heizkörper verklemmt.
Durch die federnde Ausführung der Mittenbereiche der Seitenwände des Unterteils ist durch Zusammendrücken der Seitenwände ein leichtes manuelles Lösen des Oberteils vom Unterteil und damit des gesamten Halters gegeben.

Ist das Verbindungselement mit einem Befestigungsmittel und einem Befestigungselement versehen, kann der Halter für Heimtextilien an Warmwasser-Heizkörpern, besonders aber an jedem beliebigen Untergrund angebracht werden.
Weist das Verbindungselement auf seiner oberen Seite eine Anflächung auf und ist auf seiner Frontfläche ein Haken angebracht, kann an ihm ein Halteelement befestigt werden. Besteht das Halteelement aus einem hohlen Oberteil und einem hohlen Unterteil, die ineinander verschiebbar sind und haben die Rückwand des Unterteils eine erste Durchbrechung zur Aufnahme des Hakens des Verbindungselementes und das Oberteil eine sich oben nach hinten erstreckende nasenförmige Verlängerung, die auf der Anflächung des Verbindungselementes aufliegt, ist das Halteelement durch Verspannen des Oberteils mit dem Unterteil am Verbindungselement befestigt.
Weist die Oberfläche des Oberteils des Halteelementes wenigstens eine Ausnehmung auf, kann in diese eine Trageinrichtung z.B. ein Handtuch-Haltering eingesetzt werden. Wird hingegen der Halter für Heimtextilien mit im Abstand zueinander zwei Halteelementen ausgeführt, lässt sich in jede Ausnehmung der Oberflächen der beiden Oberteile der Halteelemente eine Trageinrichtung einsetzen. Ist die Trageinrichtung eine Tragstange, sind die Haltelemente je nach Länge der Tragstange soweit voneinander entfernt am Untergrund befestigt, dass zwischen ihnen wenigstens ein ausgebreitetes Handtuch aufgehängt werden kann. Von Vorteil ist es auch, die Tragstangen als mit Aufhängehaken ausgebildete Hakentragstangen anzubringen. Neben ausgebreiteten Textilien können damit mit Schlaufen versehene Textilien aufgehängt werden.
Werden vertikal zum Haken des Verbindungselementes ein Fixierbalken und dazu korrespondierend eine zweite Durchbrechung in der Rückwand des Unterteils angebracht, wird eine besondere Verdrehsteifigkeit des Verbindungselementes am Halteelement erreicht.
Weist das Verbindungselement auf der Seite seiner ringflächigen Anlage ein als Gewindezapfen ausgebildetes Befestigungsmittel auf, kann ein der Kontur oder Form des Untergrundes angepasstes Befestigungselement in diesen eingeschraubt werden. Es verspannt das Verbindungselement z.B. gegen die Rohre eines Badheizkörpers.
Ist das Verbindungselement mit einem lediglich als Loch ausgebildetem Befestigungsmittel versehen, kann es mit einem am Befestigungselement angebrachten Zapfen durchgriffen und auf seiner Frontseite gesichert werden.
Ist die ringflächige Anlage des Verbindungselementes als hohle Ringfläche ausgebildet, kann darin ein Saugnapf aufgenommen werden. Dessen rückseitiger Zapfen durchgreift das Loch und wird mit seinem freien Ende gegen die Frontseite des Verbindungselementes gesichert. Besonders die Zuordnung eines Saugnapfes zum Verbindungselement erlaubt dessen Anbringung auf glatten Flächen, wie Fliesen und Glas- oder glatten Kunststoffwänden, ohne jegliche Beschädigung dieser.
Auch ist es von Vorteil, das Verbindungselement auf seiner Frontseite mit einer auf der Achse des Loches liegenden Ausnehmung zu versehen, die in ihrem Durchmesser größer ist als der Durchmesser des Loches. In diese kann eine Mutter eingesetzt sein, an die das Befestigungselement angeschraubt ist.
Von besonderem Vorteil ist es, die Ausnehmung so auszubilden, dass sie der äußeren Form der Mutter entspricht oder die Mutter in sie einzuformen. Dadurch wird ein Verdrehen beim Verschrauben des Befestigungselementes verhindert.

Wird das Befestigungselement als Formbügel ausgebildet, kann der Halter für Heimtextilien an Türen oder Profilrahmen eingehängt werden.

Bei sehr langen Warmwasser-Heizkörpern oder zur Aufnahme schwerer Textilien kann die als Tragstange ausgeführte Trageinrichtung mittels zweier Halteelemente zweifach gelagert sein, wobei die Halteelemente *sowohl* im Endbereich der Tragstange als auch beliebig zwischen deren Enden angeordnet werden können.

Weist die Oberfläche des Halteelementes zwei oder mehrere Ausnehmungen zur Aufnahme von Trageinrichtungen auf, ist eine beliebige Bestückung mit einer oder mehreren Tragstangen, einer zusätzlichen Hakentragstange oder in Kombination mit einem Tragring möglich.

Um eine Demontage zu ermöglichen ist vorgesehen, vorzugsweise die Seitenwände des Unterteils dadurch federnd auszuführen, dass in ihrem Bereich, in denen sie mit den Seitenwänden des Oberteils in Wirkverbindung stehen, durch Vertikalschlitze von den äußeren Abschnitten der Seitenwände getrennt sind. Zur sicheren und bleibenden Verrastung der Seitenwände des Ober- und Unterteils ist es von Vorteil, diesen Abschnitten der Seitenwände eine einander zugerichtete Vorspannung zu geben.

Der als komplettes Sortiment ausgestattete Halter für Heimtextilien kann ohne besondere Vorkenntnisse und handwerkliche Fähigkeiten, ohne Nacharbeit und ohne Werkzeuge an einen bereits montierten Warmwasser-Heizkörper beliebigen Typs oder an einem beliebigen Untergrund angebracht werden. Ebenso kann der Halter für Heimtextilien jederzeit und ohne Beschädigung abgenommen und später wieder an einen solchen gleicher oder anderer Art angebracht werden.
Besonders preiswert und in hohen Stückzahlen lässt sich der Halter für Heimtextilien herstellen, wenn alle Teile aus Kunststoff gefertigt werden.

Anhand der Figuren sollen einige Ausführungsbeispiele beschrieben werden.
**Fig. 1** zeigt das Halteelement 2 im Schnitt.
**Fig. 2** zeigt das Oberteil 6 des Halteelementes 2 in perspektivischer Ansicht von unten.
**Fig. 3** zeigt das Unterteil 7 des Halteelementes 2 in perspektivischer Ansicht von oben.
**Fig. 4a /b** zeigen Formteile 19 mit unterschiedlichen oberen Konturen
**Fig. 5** zeigt im Schnitt das Halteelement 2 am Flachheizkörper 47 mittels Formteil 19 befestigt.
**Fig. 6** zeigt im Schnitt das Halteelement 2 am mehrlagigen, mit einer Abdeckung 49 versehenen Flachheizkörper 48 mittels Formteil 19 befestigt.
**Fig. 7** zeigt die Frontseite 20 eines Rippenheizkörpers 50 mit einem einseitig daran angebrachten Halteelement 2. Das Halteelement 2 ist mit einer Tragstange 25 und einem Tragring 26 bestückt.
**Fig. 8** zeigt in perspektivischer Darstellung das Halteelement 2 mit dem Verbindungselement 45, den am Verbindungselement 45 angeformten Gewindezapfen 35 und den Gegenhalter 51.
**Fig. 9** zeigt in perspektivischer Teilansicht eine vergrößerte Darstellung das am Rippenheizkörper 50 angebrachte, zwei Tragstangen 25 aufnehmende Halteelement 2 mit dem Verbindungselement 45.
**Fig. 10** zeigt in Frontansicht einen Badheizkörper 52 mit zwei etwa mittig angebrachten Halteelementen 2, die eine Tragstange 25 und eine Hakentragstange 53 aufnehmen.
**Fig. 11** zeigt eine perspektivische Darstellung einer Fliesenwand 54, an der zwei Halteelemente 2 in horizontalem Abstand voneinander angebracht sind und die zwei Tragstangen 25 aufnehmen, auf deren hinterer ein Handtuch aufgehängt ist.
**Fig. 12** zeigt in Teilansicht und im Schnitt das Verbindungselement 45 mit daran angebrachtem Saugnapf 40.
**Fig. 13** zeigt in Teilansicht und im Schnitt das Verbindungselement 45 mit im Loch 36 aufgenommenem Formbügel 42.
**Fig. 14** zeigt in Teilansicht und im Schnitt das Verbindungselement 45 mit in dessen Schlitz 39 eingehängtem Formbügel 42, der seinerseits in das obere Profil einer angedeuteten Tür eingehängt ist.

Gemäß Fig. 1 besteht das Halteelement 2 aus einem Oberteil 6 und einem Unterteil 7. Die sich gegenüberliegenden Seitenwände 11a/b des Oberteils 6 und die Seitenwände 12a/b des Unterteils 7 sind mit Rastnasen 13 und Rastnuten 14 versehen. Das Unterteil 7 ist in das Oberteil 6 eingeschoben und beide sind miteinander durch diese Rastnasen 13 und Rastnuten 14 formschlüssig verspannt. Das Oberteil 6 ist mit einer sich nach hinten erstreckenden nasenförmigen Verlängerung 8, in die an ihrer Unterseite Rasten 9 eingeformt sind und die eine Auflage 10 bildet, versehen. Außerdem sind in die Oberfläche 3 des Oberteils 6 Ausnehmungen 4 eingearbeitet, deren hintere mit einer Trageinrichtung 5 besetzt ist. Das Unterteil 7 weist eine Rückwand 15 auf, die mit einer örtlichen Aussparung 16 versehen ist. Die Innenseiten der Seitenwände 12a/b des Unterteils 7 sind nahe seiner Rückwand 15 mit je einer, sich gegenüberliegenden, sich vertikal erstreckenden Nut 43 versehen.
Die Seitenwände 12a/b des Unterteils 7 sind direkt neben den horizontal verlaufenden Rastnuten 14 mit vertikalen Schlitzen 55 versehen, die eine manuelle Verformung dieses die Rastnuten 14 aufweisenden Bereichs der Seitenwände 12a/b und damit ein Lösen der Verspannung mit dem Oberteil 6 ermöglichen.

Gemäß Fig. 2 besteht das Oberteil 6 des Halteelementes 2 aus einer mit zwei Ausnehmungen 4 versehenen Oberwand 46. An die Oberwand 46 sind die Seitenwände 11a/b angeformt. Das Oberteil 6 ist in Verlängerung seiner Oberwand 46 und seiner Seitenwände 11a/b nach hinten als nasenförmige Verlängerung 8 ausgebildet, die auf ihrer Unterseite Rasten 9 hat.
An den Innenseiten der Seitenwände 11a/b sind etwa zwischen der hinteren Ausnehmung 4 in seiner Oberwand 46 und dem Beginn der nasenförmigen Verlängerung 8 mehrere vertikal übereinander, sich horizontal erstreckende Rastnasen 13 angebracht. Seitlich neben den Rastnasen 13 ist je ein Führungssteg 56 zur Lagefixierung des Unterteils 7 angeformt.
Das Oberteil 6 ist innen hohl.

Gemäß Fig. 3 besteht das Unterteil 7 aus einer Unterwand 27 mit daran sich nach oben erstreckenden Seitenwänden 12a/b und der Rückwand 15. In die Seitenwände 12a/b sind nahe der Rückwand 15, mit Abstand zueinander und von der offenen Seite ausgehend, zwei vertikal verlaufende Schlitze 55 eingearbeitet Diese Schlitze 55 erlauben eine manuelle Verformung dieser Bereiche der Seitenwände 12a/b. Zwischen den Schlitzen 55 sind, ebenfalls von der offenen Seite ausgehend, mehrere vertikal untereinander angeordnete Rastnuten 14 in die Außenseiten der Seitenwände 12a/b eingearbeitet, die in ihrer Lage präzis zur Lage der Rastnasen 13 des Oberteils 6 korrespondieren.
In die Rückwand 15 des Unterteils 7 ist eine Aussparung 16 eingearbeitet, in die sich, nach Zusammenfügen der Bauteile, eine federnde Zunge 57 eines Formteils 19 erstreckt. In die Seitenwände 12a/b sind in deren Innenseiten nahe der Rückwand 15 Nuten 43 eingearbeitet, in die ein Formteil 19 eingesetzt werden kann.

Gemäß der Fig. 4a/4b weist das Formteil 19 eine sich nach unten erstreckende lange Lasche 58 auf. An ihrem oberen Ende ist die Lasche 58 nach hinten rechtwinklig, einen Schenkel 59 bildend abgebogen und geht daran anschließend nach Fig. 4a in einen U-förmig gebogenen, unten offenen Einhängebügel 60 über. Nach Fig. 4b geht der Schenkel 59 in eine nach oben gebogene Haltezunge 61 über. Im unteren Bereich der Lasche 58 ist eine sich nach hinten erstreckende federnde Zunge 62 angeformt.
Nach Einstecken der Lasche 58 des Formteils 19 in die Nuten 43 in den Seitenwänden 12a/b des Unterteils 7 wird das Formteil 19 nach Fig. 4a mit seinem Einhängebügel 60 auf dem oberen Teilbereich eines Flachheizkörpers 44 eingehängt oder nach Fig. 4b wird die Haltezunge 61 zwischen den oberen Teilbereich 44 des Flachheizkörpers 19 und dessen Abdeckung 49 eingeführt. Mit dem Aufsetzen und Verspannen des Oberteils 6 mit dem Unterteil 7 verspannt sich die nasenförmige Verlängerung 8 des Oberteils 6 gegen die äußere Kontur des Einhängebügels 60 bzw. gegen die Abdeckung 49. Im Zusammenwirken der sich gegen einen Teilbereich der Frontseite 21 des Flachheizkörpers 47 abstützenden federnden Zunge 62 des Formteils 19 und der Verspannung der nasenförmigen Verlängerung 8 des Oberteils 6, unterstützt durch die Rasten 9 in der nasenförmigen Verlängerung 8 ist das Halteelement 2 am Warmwasser-Flachheizkörper verspannt.

In Fig. 5 ist die Befestigung des Halteelementes 2 und damit die des Halters für Heimtextilien 1 an einem Flachheizkörper 47 ohne Abdeckung, wie in der Beschreibung zu Fig. 4a erläutert, dargestellt.

In Fig. 6 ist die Befestigung des Halteelementes 2 und damit die des Halters für Heimtextilien 1 an einem mehrlagigen Flachheizkörper 48 mit Abdeckung 49, wie in der Beschreibung der Fig. 4b erläutert, dargestellt.

Fig. 7 zeigt die Frontansicht eines Rippenheizkörpers 50 mit seinen Vor- und Rücklaufleitungen 63/64, an dessen oberen Teil ein Halteelement 2 zwischen den Rippen des Rippenheizkörpers 50 eingesetzt ist, das eine sich zur Horizontalerstreckung des Rippenheizkörpers 50 verlaufende Tragstange 25 und einen Tragring 26 trägt. Die Anordnung am Rippenheizkörper 50 bildet den Halter für Heimtextilien 1.

Die Fig. 8 zeigt ein an einen Rippenheizkörper 50 oder einen Badheizkörper 52 anbaubares Halteelement 2. Das Halteelement 2 besteht aus den bereits beschriebenen Oberteil 6, dem Unterteil 7 und einem Verbindungselement 45. Am Verbindungselement 45 sind an seiner der Rückwand 15 des Unterteils 7 zugewandten Seite ein Haken 23 und ein Fixierbalken 24 angeformt. Das kreisrunde Verbindungselement 45 ist an seiner Oberseite abgeflacht.
In die beiden Durchbrechungen 29/30 in der Rückwand 15 des Unterteils 7 greifen der Haken 23 und der Fixierbalken 24 ein. Mit dem Aufsetzen und Verspannen des Oberteils 6 auf das mit dem Verbindungselement 45 vormontierte Unterteil 7 legt sich die nasenförmige Verlängerung 8 des Oberteils 6 mit seiner Auflagefläche 10 auf der abgeflachten Oberseite des Verbindungselementes 45 an. Gleichzeitig kommt der Haken 23 am Verbindungselement 45 an der Unterkante der Durchbrechung 29, in die er eingesetzt ist, zur Anlage, wodurch sich das Verbindungselement 45 zwischen Oberteil 6 und Unterteil 7 verspannt. Der Eingriff des Fixierbalkens 24 in die zweite Durchbrechung 30 in der Rückwand 15 des Unterteils 7 unterstützt die Verdrehsteifigkeit des Halteelements 2.
An der hinteren ringförmigen Fläche des Verbindungselementes 45 ist ein Gewindezapfen 35 angeformt, auf den ein Gegenhalter 51 montiert werden kann. Das Halteelement 2 und damit der Halter für Heimtextilien 1 kann somit an einem Rippenheizkörper 50, einem Badheizkörper 52 oder ähnlichen mit Rippen versehenen Bauteilen befestigt werden.

Aus der Fig. 9 ist die Befestigung des Halters für Heimtextilien 1 ausschnittsweise detaillierter dargestellt. Zwischen 2 Rippen des Rippenheizkörpers 50 ist das Halteelement 2 mittels des kreisrunden Verbindungselementes 45 befestigt. Das Haltelement 2 trägt in den beiden Ausnehmungen 4 der Oberwand 46 seines Oberteils 6 je eine als Tragstange 25 ausgebildete Trageinrichtung 5. Die Befestigung und Verspannung der Bauteile des Halteelementes 2 mit dem Verbindungselement 45 und die Befestigung am Rippenheizkörper 50 geschehen dabei in der Weise, wie zur Fig. 8 beschrieben.

In der Fig. 10 ist in Frontansicht an einem Badheizkörper 52 die Befestigung des Halters für Heimtextilien 1 an dem Badheizkörper 52 dargestellt. Der Badheizkörper 52 besteht aus zwei sich in Abstand zueinander vertikal erstreckenden Versorgungsrohren 63/64, die gleichzeitig den Vor- und Rücklauf bilden. Zwischen den vertikal verlaufenden Versorgungsrohren 65 sind eine Mehrzahl von horizontal verlaufenden Wärmerohren 66 angebracht. Zwischen zweien dieser Wärmerohre 65 sind im oberen Bereich des Badheizkörpers 52, innerhalb der sich vertikal erstreckenden Versorgungsrohre 63/64 ziemlich mittig, aber mit horizontalem Abstand zu einander, zwei Halteelemente 2 mit Verbindungselementen 45 in der zu Fig. 8 beschriebenen Weise befestigt. Die Halteelemente 2 nehmen in ihren Ausnehmungen 4 in der Oberwand 46 des Oberteils 6 zwei Trageinrichtungen 5 auf, von denen eine eine Tragstange 25, die andere eine Hakentragstange 53 ist. Die Hakentragstange 53 ermöglicht das Aufhängen von mit Schlaufen versehenen Heimtextilien.

In Fig. 11 ist eine Teilansicht des Verbindungselementes 45 mit einem Befestigungsmittel 32 und einem Befestigungselement 33 im Schnitt dargestellt. Das Verbindungselement 45 ist in seinem Zentrum mit dem als Loch 36 ausgebildeten Befestigungsmittel 32 versehen. In dieses Loch 36 ist der rückwärtige Zapfen 41 des als Saugnapf 40 ausgebildeten Befestigungselementes 33 eingesetzt und gegen die Vorderseite 67 des Verbindungselementes 45 axial gesichert.

Aus der Fig. 12 ist die Anbringung des Halters für Heimtextilien 1 an einer Fliesenwand 54 zu ersehen. In horizontalem Abstand zueinander sind zwei Halteelemente 2 mittels der je einen Saugnapf 40 tragenden Verbindungselemente 45 an der Fliesenwand 54 befestigt. In die Ausnehmungen 4 der Oberwände 46 der Oberteile 6 der Halteelemente 2 sind zwei als Tragstangen 25 ausgebildete Trageinrichtungen 5 eingesetzt, deren hintere ein angedeutetes Badetuch trägt.

Gemäß der Fig. 13 ist im Schnitt in teilweiser Darstellung ein Verbindungselement 45 mit einem als Loch 36 ausgebildetem Befestigungsmittel 32 und einem als Formbügel 42 ausgebildeten Befestigungselement 33 versehen. Ein Gewindezapfen 35 des Formbügels 42 durchgreift das Loch 36. In einer koaxial zum Loch 36 verlaufenden Ausnehmung 37 auf der der Rückwand 15 des Unterteils 7 zugewandten Seite des Verbindungselementes 45 ist eine Mutter 38 eingesetzt, in die der Gewindezapfen 35 des Formbügels 42 eingeschraubt ist. Der Formbügel 42 besteht aus einer sich längserstreckenden, rechteckigen Lasche 68, die den Gewindezapfen 35 trägt. Am oberen Ende der Lasche 68 des Formbügels 42 ist dieser zunächst rechtwinklig nach hinten und anschließend rechtwinklig nach unten abgebogen, so dass er einen einem umgekehrten U entsprechenden Haken 69 bildet. Dabei beträgt der Abstand der Innenseite des Hakens 69 zur Hinterwand der Lasche 68 ca. 4 cm und die Höhe des Hakens 69 ca. 2 bis 2,5 cm. Der Halter für Heimtextilien 1 kann in Profile, z.B. in ein Türprofil, eingehängt werden.

Gemäß der Fig. 14 ist im Schnitt in teilweiser Darstellung ein Verbindungselement 45 mit einem in seinem oberen Abschnitt als Schlitz 39 ausgebildetem Befestigungsmittel 32 und einem als Formbügel 42' ausgebildetem Befestigungselement 33 versehen. Der Formbügel 42' besteht aus einer kurzen, sich vertikal erstreckenden Lasche 68', die am unteren Ende auf etwa die Dicke des Verbindungselementes 45 rechtwinklig nach vorn und danach um einige Millimeter nach oben abgebogen ist. Am oberen Ende der Lasche 68' des Formbügels 42' ist dieser zunächst rechtwinklig nach hinten und anschließend rechtwinklig nach unten abgebogen, so dass er einen einem umgekehrten U entsprechenden Haken 69' bildet. Dabei beträgt der Abstand der Innenseite des Hakens 69' zur Hinterwand der Lasche 68' ca. 4 cm und die Höhe des Hakens 69' ca. 2 bis 2,5 cm. Der Halter für Heimtextilien 1 ist in das Profil einer Tür eingehängt..

### Bezugszeichenliste

- 1: Halter für Heimtextilien
- 2: Halteelement
- 3: Oberfläche Halteelement
- 4: Ausnehmung in Oberfläche Halteelement
- 5: Trageinrichtung
- 6: Oberteil Halteelement
- 7: Unterteil Halteelement
- 8: nasenfömige Verlängerung Oberteil
- 9: Rasten in nasenförmiger Verlängerung
- 10: Auflage nasenförmige Verlängerung
- 11a/b: Seitenwände Oberteil
- 12a/b: Seitenwände Unterteil
- 13: Rastnasen
- 14: Rastnuten
- 15: Rückwand Unterteil
- 16: Aussparung in Rückwand Unterteil
- 17: Befestigungskörper
- 18: Warmwasser-Heizkörper
- 19: Formteil zwischen Verbindungselement und Warmwasser-Heizkörper
- 20: Frontseite Warmwasser-Heizkörper
- 21: Teilbereich Frontseite Warmwasser-Heizkörper
- 22: obere Seite Verbindungselement
- 23: Haken am Verbindungselement
- 24: Fixierbalken am Verbindungselement
- 25: Tragstange
- 26: Tragring
- 27: Unterseite Unterwand Unterteil
- 28 29: 1. Durchbrechung in Rückwand Unterteil
- 30: 2. Durchbrechung in Rückwand Unterteil
- 31: Stirnseite Verbindungselement
- 32: Befestigungsmittel
- 33: Befestigungselement
- 34: plane Ringfläche Verbindungselement
- 35: Gewindezapfen
- 36: Loch im Verbindungselement
- 37: Ausnehmung koaxial zum Loch
- 38: Mutter
- 39: Schlitz
- 40: Saugnapf
- 41: Zapfen des Saugnapfes
- 42: Formbügel
- 43: Nuten im Innenbereich Seitenwände Unterteil
- 44: oberer Teilbereich Warmwasser-Heizkörper
- 45: Verbindungselement
- 46: Oberwand Oberteil
- 47: Flachheizkörper
- 48: mehrlagiger Flachheizkörper
- 49: Heizkörper-Abdeckung
- 50: Rippenheizkörper
- 51: Gegenhalter
- 52: Badheizkörper
- 53: Hakentragstange
- 54: Fliesenwand
- 55: Schlitz in Seitenwand Unterteil
- 56: Führungssteg
- 57: Zunge Formteil
- 58: Lasche Formteil
- 59: Schenkel der Lasche
- 60: Einhängebügel
- 61: Haltezunge
- 62: federnde Zunge
- 63: Vorlaufleitung
- 64: Rücklaufleitung
- 65: Versorgungsrohre Badheizkörper
- 66: Wärmerohre Badheizkörper
- 67: Vorderseite Verbindungselement
- 68: Lasche Formbügel
- 69: Haken Formbügel

## Patentansprüche

1. Halter für Heimtextilien (1), bestehend aus wenigstens je einem Halteelement (2) und einer in einer Ausnehmung (4) seiner Oberfläche (3) eingesetzten Trageinrichtung (5), **dadurch gekennzeichnet, dass** das Halteelement (2) eine ungefähre Breite zwischen 2,5 bis 6 cm und im verspannten Zustand eine ungefähre Höhe von 5 bis 14 cm hat und aus vertikal ineinander verschieb- und verspannbarem Ober- und Unterteil (6/7) besteht, deren Innenräume im wesentlichen rechteckig und hohl sind, dass das Oberteil (6) in seinem oberen Abschnitt eine sich nach hinten erstreckende, auf seiner unteren Fläche mit quer zu seiner Längserstreckung mit Rasten (9) versehene nasenförmige Verlängerung (8) aufweist, die eine abstützende Auflage (10) bildet, dass in dessen Oberteil (6) im hinteren oberen Innenbereich seiner Seitenwände (11a/b) quer zur Verspannrichtung Rastnasen (13) und dazu korrespondierend in dessen Unterteil (7) im hinteren oberen Außenbereich seiner Seitenwände (12a/b) Rastnuten (14) eingeformt sind, wobei vorzugsweise die Seitenwände (12a/b) des Unterteils (7) im Bereich der Rastnuten (14) federnd sind, und dass in wenigsten eine Aussparung (16) in der Rückwand (15) des Unterteils (7) ein sich gegen die nasenförmige Verlängerung (8) verspannbarer, auswechselbarer Befestigungskörper (17) eingesetzt ist.

2. Halter für Heimtextilien (1) nach Anspruch 1 zum Einhängen und Verspannen an Warmwasser-Heizkörpern (18), **dadurch gekennzeichnet, dass** sein Befestigungskörper (17) ein Formteil (19) ist, die nasenförmige Verlängerung (8) des Oberteils (6) seines Halteelementes (2) eine sich auf einem Teilbereich (4) des Warmwasser-Heizkörpers (18) abstützende Auflage (10) bildet, dass in dessen Unterteil (7) im hinteren oberen Innenbereich seiner Seitenwände (12a/b) Nuten (43) eingeformt sind, in die das sich gegen einen Teilbereich (21) der Frontseite (20) des Warmwasser-Heizkörpers (18) und gleichzeitig gegen die Auflagefläche (10) des Oberteils (6) und die Rückwand (15) des Unterteils (7) des Halteelementes (2) verspannbare, auswechselbare Formteil (19) eingesetzt ist, wobei das Halteelement (2) in nahezu beliebiger Lage der seitlichen Erstreckung des Warmwasser-Heizkörpers (18) an diesem anbringbar ist

3. Halter für Heimtextilien (1) nach Anspruch 1, **dadurch gekennzeichnet, dass** der Befestigungskörper (17) ein an seiner oberen Seite (22) abgeflachtes rundes Verbindungselement (45) mit einem Durchmesser zwischen 5 und 9 cm und einer ungefähren Dicke zwischen 8 bis 14 mm ist, dessen dem Halteelement (2) zugewandte Seite außerhalb eines an diesem angeformten Haken (23) und einem Fixierbalken (24) eine plane Ringfläche (34) ist, dass sich auf der abgeflachten Seite (22) des Verbindungselementes (45) die sich nach hinten erstreckende nasenförmige Verlängerung (8) des Oberteils (6) abstützt und dass das Verbindungselement (45) mit wenigstens einem Befestigungsmittel (32) versehen ist, das ein Befestigungselement (33) aufnimmt.

4. Halter für Heimtextilien nach Anspruch 1, **dadurch gekennzeichnet, dass** die Verspannung des Oberteils (6) mit dem Unterteil (7) seines Halteelementes (2) manuell lösbar ist.

5. Halter für Heimtextilien (1) nach Anspruch 2, **dadurch gekennzeichnet, dass** das Formteil (19) in seiner einen Teilbereich des Warmwasser-Heizkörpers (18) übergreifenden Kontur der Kontur dieses Teilbereiches des Warmwasser-Heizkörpers (18) angepasst ist.

6. Halter für Heimtextilien (1) nach Anspruch 3, **dadurch gekennzeichnet, dass** das Unterteil (7) des Halteelementes (2) in seiner Rückwand (15) eine in seiner Vertikalerstreckung angebrachte erste Durchbrechung (29) aufweist, in die der an der Stirnseite (31) des Verbindungselementes (45) angeformte Haken (23) eingreift, dass die Rückwand (15) mit einer zweiten, vorzugsweise rechteckigen Durchbrechung (30) mit vertikalem Abstand zur ersten Durchbrechung (29) versehen ist, in die der Fixierbalken (24) des Verbindungselementes (45) formschlüssig eingreift und das Verbindungselement (45) mit wenigstens einem Befestigungsmittel (32) versehen ist, das ein Befestigungselement (33) aufnimmt.

7. Halter für Heimtextilien (1) nach Anspruch 3, **dadurch gekennzeichnet, dass** das Befestigungsmittel (32) ein sich von der planen Ringfläche (34) des Verbindungselementes (45) weg erstreckender Gewindezapfen (35) ist, an den das Befestigungselement (33) angeschraubt ist.

8. Halter für Heimtextilien (1) nach Anspruch 3, **dadurch gekennzeichnet, dass** das Verbindungselement (45) mit einem als Loch (36) ausgebildetem Befestigungsmittel (32) versehen ist, in dem das Befestigungselement (33) gehalten ist.

9. Halter für Heimtextilien (1) nach Anspruch 3, **dadurch gekennzeichnet, dass** in die Wand (34) des Verbindungselementes (45) ein als Schlitz (39) ausgebildetes Befestigungsmittel (32) eingearbeitet ist, in dem das als etwa 2 bis 4 cm breiter Formbügel (42) ausgebildete Befestigungselement (33) gehalten ist.

10. Halter für Heimtextilien (1) nach den Ansprüchen 3 und 8, **dadurch gekennzeichnet, dass** das Befestigungselement (33) ein Saugnapf (40) ist, dessen Zapfen (41), sich an der Stirnseite (31) des Verbindungselementes (45) abstützend, das Loch (36) durchgreift.

## Claims

1. Clamp retainer for textile objects, such as dishcloths, with at least one pair of clamping tongues (8, 9) consisting of flat material, which are separated from one another by a clamping slot (17) coming from a slot mouth aperture (18), so that a textile object inserted through the slot mouth aperture (18) is clamped in the clamping slot (17), **characterised in that** the clamping tongues (8, 9) are arranged flat next to one another, that the clamping slot (17), coming from the slot mouth aperture (18) exhibits a tapering design, and that at least one clamping tongue (8, 9) forms in its free end area a suspension hook (20, 21) formed from a clamping tongue section (24, 25) bent upwards, for hanging a textile object (22) in particular.

2. Clamp retainer according to Claim 1, **characterised in that** the slot mouth aperture (18) is arranged at the end of the clamping slot (17) turned towards the free ends of the clamping tongues (8, 9).

3. Clamp retainer according to Claim 1 or 2, **characterised in that** it is made of metal.

4. Clamp retainer according to one of Claims 1 to 3, **characterised in that** it exhibits a securing part (11) for securing it to a fixed surface, such as a cabinet base (13) or a wall (15), from which the minimum of one pair of clamping tongues (10) projects.

5. Clamp retainer according to one of Claims 1 to 4, **characterised in that** it is designed as one piece.

6. Clamp retainer according to one of Claims 1 to 5, **characterised in that** at least one clamping tongue (8, 9) is formed in its end area, in particular by contouring and/or an impression, as an instructions carrier for instructions relating to the object which is to be hung.

7. Clamp retainer according to one of Claims 1 to 6, **characterised in that** the clamping tongue section (24, 25) bent upwards forms the free end of the clamping tongue (8, 9) concerned, and forms the instructions carrier with its lower face (34) turned towards the user in the position of use.

8. Clamp retainer according to one of Claims 1 to 7, **characterised in that**, arranged on the clamping tongue section (24, 25) directed upwards, an end section (35, 36) bent downwards of the clamping tongue (8, 9) concerned forms the instructions carrier.

9. Clamp retainer according to one of Claims 1 to 8, **characterised in that** it contains several pairs of clamping tongues (10), which are arranged in sequence on top of one another in the direction (26) transverse to the direction of the clamping slot (17).

10. Clamp retainer according to Claim 9, **characterised in that** it forms a retaining element (28) between two pairs of clamping tongues (10) arranged at a distance from one another, for the depositing or securing of textile objects.

## Revendications

1. Support à serrage pour articles textiles, par exemple gants de toilette, avec au moins deux languettes de serrage (8, 9) en matériau plat, qui sont séparées par une fente de serrage (17) commençant par une ouverture de fente (18), de sorte qu'un objet textile glissé via l'ouverture de fente ( 18) jusque dans la fente ( 17) y soit serré, **caractérisé en ce que** les languettes de serrage (8, 9) sont disposées à plat l'une à côté de l'autre, la fente de serrage (17) en partant de l'ouverture de fente (18) présente une forme en rétrécissement et au moins une languette de serrage (8, 9) présente, à son extrémité libre, un crochet de suspension (20, 21) formé par une section de languette de serrage (24, 25) courbée vers le haut, pour suspendre un objet textile (22) en particulier.

2. Support à serrage selon la revendication 1, **caractérisé en ce que** l'ouverture de fente (18) est disposée à l'extrémité de la fente de serrage (17) tournée du côté des extrémités libres des languettes de serrage (8, 9).

3. Support à serrage selon la revendication 1 ou 2, **caractérisé en ce qu'**il est constitué de métal.

4. Support à serrage selon l'une des revendications 1 à 3, **caractérisé en ce qu'**il présente une partie de fixation (11) pour sa propre fixation sur une surface fixe, par exemple le fond d'une étagère de placard (13) ou un mur (15), d'où s'étend au moins une paire de languettes (10).

5. Support à serrage selon l'une des revendications 1 à 4, **caractérisé en ce qu'**il est formé d'une seule pièce.

6. Support à serrage selon l'une des revendications 1 à 5, **caractérisé en ce qu'**au moins une languette de serrage (8, 9) prend dans sa région d'extrémité la forme d'un support d'information pour indication concernant l'objet à suspendre, en particulier par son contour et/ou une surimpression.

7. Support à serrage selon l'une des revendications 1 à 6, **caractérisé en ce que** la section de languette de serrage (24, 25) courbée vers le haut forme l'extrémité libre de la languette de serrage (8, 9) concernée et forme le support d'information par sa partie inférieure (34) tournée vers l'utilisateur lorsque le support est en position d'utilisation.

8. Support à serrage selon l'une des revendications 1 à 7, **caractérisé en ce que** la section de la languette de serrage (24, 25) courbée vers le haut présente une portion finale (35, 36) de la languette de serrage (8, 9) concernée courbée vers le bas, qui forme le support d'information.

9. Support à serrage selon l'une des revendications 1 à 8, **caractérisé en ce qu'**il comporte plusieurs paires de languettes de serrage (10), disposées suivant une direction (26) perpendiculaire aux fentes de serrage (17), les unes à côté des autres.

10. Support à serrage selon la revendication 9, **caractérisé en ce qu'**il comprend, entre deux paires de languettes de serrage (10) disposées avec un écart l'une après l'autre, un élément de support (28) pour déposer ou fixer d'autres objets.
